# FASCICULE DE BREVET EUROPEEN

(11) **EP 0 795 594 B1**
(45) Date de publication et mention de la délivrance du brevet: **19.02.2003**
(21) Numéro de dépôt: 97400483.0
(22) Date de dépôt: 03.03.1997
(51) Int. Cl.: C10B 7/14, C10B 53/00

(54) **Installation de traitement thermique de déchets industriels, hospitaliers, ménagers et similaires avex protection de l'environnement**
Anlage zur umweltfreundlichen Wärmebehandlung von Gewerbe-, Krankenhaus-, Haushalts- und dergleichen Abfällen
Plant for the environmentally friendly thermal treatment of industrial, hospital, domestic and the like waste

(30) Priorité: 11.03.1996 FR 9603043
(43) Date de publication de la demande: 17.09.1997
(73) Titulaire: Seit (Eurl), 10000 Troyes (FR)
(72) Inventeur: Glaive, Luc, 10250 Mussy sur Seine (FR); Martin, Yves, 10800 Saint Julien les Villas (FR)

(56) Documents cités:
- EP-A- 0 505 278
- EP-A- 0 630 957
- DE-A- 4 202 321
- GB-A- 2 132 220
- US-A- 5 366 595

## Description

La présente invention concerne une installation mettant en oeuvre un procédé de traitement thermique de déchets industriels, hospitaliers, ménagers et assimilables, à basse température et sous vide partiel, qu'ils soient sous forme solide, liquide ou gazeuse.

Les techniques actuellement employées nécessitent soit un tri préalable des produits qui implique des risques pour le personnel, soit un conditionnement spécifique, soit un transfert, donc une manoeuvre, en cours de traitement. En outre, dans un procédé en vase clos, même à basse température, le temps de cycle est prolongé très sensiblement par la phase de refroidissement de la matière secondaire solide ce qui pénalise d'autant la rentabilité de l'installation. D'autre part, les gaz issus du traitement doivent être aspirés par un groupe de pompage et pour cela préalablement refroidis. Les matériels implantés en amont de la pompe à vide peuvent se colmater ou, si on utilise la technique du barbotage des gaz dans de l'eau, celle-ci est portée à une température excessive qui la rend impropre à son rejet sans un nouveau traitement. Dans le cas ou les produits sont traités par incinération, c'est à dire à haute température, les produits gazeux sont évacués dans l'atmosphère ce qui ne donne pas toute garantie quant à la protection de l'environnement. Le brevet européen EP-A-0505278 décrit un système, pour le traitement par thermolyse de produits solides dont le rejet est préjudiciable pour l'environnement.

Le système faisant l'objet de la présente invention prétend remédier à ces inconvénients.

La distillation des produits s'effectue par traitement thermique, à 500°C et sous vide partiel (100 mb). Ce procédé accélère la décomposition des matières organiques en facilitant l'éclatement moléculaire et évite l'autocombustion par défaut d'oxygène. Les atomes ajoutés ou substitués, sous forme ionisée (gazeuse), sont traités par neutralisation. Au terme de la décomposition des produits organiques, dû au traitement thermique, les produits sont transformés en gaz, hydrocarbures, charbon.

L'installation, selon la présente invention, est composée des ensembles tel que défini dans le libellé de la revendication dépendente.

Les revendications dépendentes 2 et 3 contiennent des réalisations particulières de l'invention.

Les produits à traiter sont déposés, sans tri ni conditionnement préalables dans une benne de collecte (1/1) qui est introduite dans une enceinte de distillation (2/1). Celle-ci est fermée hermétiquement, puis purgée de son atmosphère par un groupe de pompage (9/1), le chauffage (planche 2/3) est alors mis en service pour une montée libre jusqu'à 150°C. Cette température sera maintenue 30 mn ce qui constitue le palier de déshydratation et de vaporisation de certains produits. Au terme de ce palier, la montée en température est reprise jusqu'à 500°C, à ce niveau elle est maintenue pendant une heure. A la fin de cette période le four (3/1) est déplacé pour mettre l'enceinte à l'air libre et par là même accélérer son refroidissement celui-ci pouvant être amélioré par précipitation d'eau. Pendant le cycle thermique (planche 2/3) les gaz sont aspirés par un groupe de pompage (9/1) au travers d'un condenseur (7/1) et refoulés dans une colonne de lavage (10/1) afin d'éliminer les halogènes. Ils sont repris et comprimés pour stockage en vue d'une utilisation ultérieure.

La phase acqueuse de la colonne de lavage et les condensats sont ajustés en "pH" et précipités dans un bac de décantation (15/1) pour récupérer les hydrocarbures en suspension, puis filtrés. Après analyse, les eaux sont soit réutilisées par l'installation elle-même, soit rejetées à l'égout (22/1) pour le surplus.

Après dégagement du four mobile (3/1), dès que la température de l'enceinte de distillation (2/1) est redescendue à une valeur inférieure à 80°C un signal avertit l'exploitant de l'installation de la fin du traitement et de la possibilité de déchargement.

La benne de collecte (1/1) est alors extraite de l'enceinte (2/1) et placée sur un basculeur qui déversera son continu solide sur un convoyeur (23/1). Les solides seront triés en vue de leur récupération ou de leur mise en décharge sans nuisance pour l'environnement.

L'installation, selon l'invention, met en oeuvre le matériel décrit ci-aprés.

Un équipement de traitement thermique qui comprend des bennes de collecte (1/1), deux enceintes étanches de distillation (2/1) et le four proprement dit (3/1).

Le four est de type "voute roulante" (voir planche 3/3) dont la mobilité représente les avantages suivants:
- accélération du refroidissement des produits traités par mise à l'air libre de l'enceinte de distillation et précipitation d'eau,
- possibilité de mettre en chauffe une enceinte pendant le refroidissement de l'autre et ainsi augmenter le rendement du matériel.

Les bennes de collecte (1/1) sont des bacs en tôle d'acier inoxydable pouvant être montés sur des patins ouvragés permettant leur préhension par un engin élévateur, ou sur des roues en fonte réfractaire pour une manutention manuelle lorsque la masse des produits à traiter est faible. Les flans des bacs sont équipés d'axe de rotation pour leur basculement lors du déchargement. Les bacs reçoivent directement, sans tri ni manipulation humaine, donc sans risque pour l'exploitant, les produits à traiter.

Les enceintes de distillation (2/2) sont des caissons parallélépipèdes en acier inoxydable fermés à l'une de leur extrémité par une porte étanche équipée d'un joint à structure métallique. La porte pivote sur un axe pour venir se présenter parallèlement à la façade de l'enceinte sur laquelle elle est plaquée par un système à taquets et cales biaises. Les enceintes sont implantées face à face, séparées entre elle par une table de chargement. Elles reposent sur des berceaux placés sur les soles du four. A l'intérieur, des chenets sous forme de chemins de roulement, de rails ou de plateaux, reçoivent la benne de collecte. Une tubulure en acier inoxydable débouchant en point bas dans l'enceinte reliera celle-ci au système d'extraction des gaz de distillation. Lors du refroidissement par précipitation l'eau sera recueillie dans un réceptacle situé sous l'enceinte.

Le four (3/1) est constitué d'un casing, de construction soudée, en tôle et profilés du commerce. Il circule sur des rails, d'une enceinte à l'autre, au moyen de deux galets motorisés et de galets libres. Il est fermé en ses deux extrémités par des portes dites "à guillotine" manoeuvrées par des treuils. La position haute des portes permet le déplacement du four. En position basse les portes sont plaquées sur les façades par un système à vérins. Le plaquage des portes autorise la mise en chauffe. Le casing et les portes sont isolés thermiquement par un garnissage de fibres céramiques. Le chauffage électrique du four est assuré par des éléments résistants, formés en ondes, en alliage Nickel/Chrome. Une turbine de recirculation assurera la convection forcée de l'air ambiant. L'alimentation électrique des éléments chauffants, de la turbine et des organes de manoeuvre se fait par un faisceau de câbles montés en feston pour suivre les mouvements du four. L'organe réglant du chauffage est une unité de puissance à thyristors. Les deux soles du four sont des embases en béton réfractaire placées directement sur le sol du local.

Selon l'invention, le système de traitement des gaz de distillation comporte les principaux éléments décrits ci-après.

Le condenseur (7/1) a deux fonctions: pièger les gaz condensables et refroidir les gaz incondensables avant leur aspiration.

L'appareil est constitué d'un récipient étanche en acier inoxydable dans lequel sont disposées des plaques en chicanes. Ces plaques, présentant une grande surface d'échange thermique, sont maintenues à basse température par circulation d'eau, préalablement réfrigérée (14/1), dans des serpentins soudés dessus.

Le groupe de pompage (9/1) se compose d'une pompe à pistons rotatifs sans lubrification et d'une pompe à menbrane. En amont du groupe est installé un filtre à particules (8/1).

La colonne de lavage (10/1) se présente sous la forme d'un silo étanche en acier inoxidable dans lequel on maintient un niveau d'eau constant. Selon l'invention, les gaz refoulés par le groupe de pompage, sont véhiculés dans une gaine, comprenant une rampe de lavage formant un film d'eau, qui plonge sous le niveau de la nappe d'eau. Les gaz sont donc lavés par précipitation et barbotage.

A la sortie de la colonne de lavage les gaz sont repris et comprimés (11/1) pour leur stockage (12/1) en vue d'une utilisation ultérieure.

Les différents éléments décrits ci-dessus sont reliés entre eux par des gaines en acier inoxydable, largement dimensionnées pour éviter d'éventuels colmatage et faciliter la maintenance. Des électrovannes permettent l'automatisation du fonctionnement de l'installation à partir des informations données par les appareils de mesure, de contrôle et d'analyse.

Les besoins en eau de l'installations sont les suivants: l'eau réfrigérante des plaques du condenseur, le maintien du niveau dans la colonne de lavage, l'eau précipitée sur l'enceinte de distillation à refroidir, l'eau de lavage des locaux et des matériels. Par contre on récupère une certaine quantité d'eau après condensation des vapeurs issues de l'enceinte de distillation. Les liquides à traiter proviennent du condenseur, de la colonne de lavage des gaz, du recueil des eaux de propreté des locaux et matériels. L'eau de réfrigération du condenseur est propre et à l'avantage d'être rafraichie. L'eau de refroidissement de l'enceinte est également propre mais peut être chargée de poussières, elle sera filtrée (17/1) avant d'être remise en circuit. Les éléments essentiels constituants le système de traitement des eaux sont: le réservoir destiné à préserver la quantité d'eau adéquate (13/1), l'appareil de réfrigération des plaques du condenseur (14/1), la colonne de lavage (10/1), le bac fitrant de décantation des hydrocarbures (15/1), le tank de stockage des hydrocarbures (16/1), le système piloté par les résultats des analyses d'adjonction de liquide de lavage aux eaux à neutraliser. Ce système est classique à la chimie des eaux et ne fait pas l'objet d'un descriptif particulier.

Les éléments solides résiduels sont d'une part, déversés sur un convoyeur (23/1), d'autre part, pour les charbons, aspirés (24/1) et mis en silo (25/1). Les matériaux lourds rendus propres sont acheminés vers un tri (26-27-28-29/1) classique aux industries de la récupération.

Le suivi et la gestion de l'exploitation sont assurés, d'une façon continue, par un ensemble d'appareils dont le choix et la redondance garantissent la fiabilité du fonctionnement de l'installation.

Selon l'invention, on distingue quatre types de mesures à effectuer: les mesures de fonctionnement qui déclenche les différentes phases du procédé, les mesures de sécurité devant assurer la protection du matériel et par conséquent du personnel, les mesures de qualité devant garantir et prouver le respect de l'environnement, les mesures de rentabilité de l'installation.

Les mesures sont effectuées par des sondes ou capteurs qui sont associés à des appareils de contrôle ou de commande. En outre, certaines mesures jugées primordiales, sont archivées sous une forme graphique ou sous forme de messages alphanumériques. Cet archivage assure une aide à la maintenance des matériels et la conservation de l'historique des traitements. La gestion de l'ensemble de l'installation est confiée à un automate programmable, le suivi des mesures en temps réel ou différé est assuré par un système de visualisation informatisé.

Les mesures de fonctionnement concernent: la température interne de l'enceinte de distillation qui est prise en compte par un régulateur/programmateur qui lui-même pilote l'unité de puissance à thyristors, la valeur de la dépression dans l'enceinte qui déclenche la mise en service du chauffage, le débit des gaz aspirés, la température en amont du groupe de pompage, le niveau des liquides recueillis à la base du condenseur, le niveau dans la colonne de lavage, le taux de remplissage des réservoirs.

Les mesures de sécurité concernent: la température des éléments chauffants du four pour éviter des surchauffes préjudiciables à la tenue du matériel dans le temps, les pressions internes du condenseur et de la colonne de lavage, les débits des gaz en entrée et en sortie du condenseur, la température de réfrigération des plaques du condenseur.

Les mesures de qualité concernent: l'analyse des gaz incondensables, l'analyse des eaux recyclées, l'analyse de l'atmosphère du local, la température et le débit de l'eau devant être rejetée à l'égout.

Les mesures de rentabilité concernent: le poids des produits à traiter, la consommation en énergie électrique et la consommation en eau de ville. Ces mesures permettrons d'établir un bilan d'exploitation.

## Revendications

1. Installation mettant en oeuvre un procédé de traitement thermique de déchets industriels, hospitaliers, ménagers et assimilables, à basse température et sous vide partiel, qu'ils soient sous forme solide, liquide ou gazeuse avec protection de l'environnement au-delà des normes fixées.
L'installation est **caractérisée par** les éléments essentiels suivants :
- un four mobile, se déplaçant d'une enceinte étanche à l'autre, de traitement thermique (3/1),
- deux enceintes étanches de distillation (2/1),
- un condenseur des gaz de distillation (7/1),
- un groupe de mise sous vide des deux enceintes étanches (9/1),
- une colonne de lavage des gaz non condensables (10/1), provenant du condenseur (7/1)
- un système de traitement des eaux de lavage des gaz (15/1),
- un système de tri des éléments solides des rejets obtenus par traitement thermique (24-26/1),
- une programmation automatique du cycle de traitement thermique.

2. Installation, d'accord avec le libellé de la revendication 1, **caractérisée en ce que** le four de traitement thermique est mobile, constitué par une voûte roulante motorisée se déplaçant sur des rails. La voûte est fermée à ses deux extrémités par des portes levantes dites «à guillotines ». La position hautes des portes permet le mouvement du four d'une enceinte de distillation à l'autre. Pour obtenir un chauffage par convection, plus efficace dans ces plages de température (500°C), le four est équipé d'une turbine forçant la circulation de l'air ambiant sur les résistances électriques de chauffage.

3. Installation, d'accord avec le libellé des revendications 1 et 2, **caractérisée en ce que** les deux enceintes étanches fixes de distillation (2/1) reposent sur des soles en béton réfractaires. Ces enceintes, en acier inoxydable, reçoivent les produits à traiter et sont, suivant la position du four, soumises à la phase de chauffage, par les résistances électriques situées dans le four, ou à la phase de refroidissement par mise à l'air libre de l'enceinte, suite au déplacement du four au dessus de la deuxième enceinte, et aspersion d'eau. La porte de l'enceinte pivote sur un axe pour venir se présenter parallèlement à la façade, équipée d'un joint d'étanchéité, sur laquelle elle est plaquée par un système à taquets et cales biaises.

## Claims

1. Facility featuring a heat low temperature and partial vacuum treatment for industrial, hospital, household and similar waste, whether they be solid, liquid or gas, achieving higher environment protection than standard provisions.
The facility includes the following distinctive features
- a mobile heat processing furnace moving from one sealed cell to the other (3/1)
- two sealed distillation cells (2/1)
- a distillation gas condenser (7/1)
- a vacuum unit for both sealed cells (9/1)
- a non condensable gas (10/1) cleaning column for gas from the condenser (7/1)
- a gas cleaning water processing system (15/1)
- a sorting system for solid effluent items from the heat process (24-26/1)
- automatic heat treatment cycle programming

2. Facility in accordance with the designation of claim 1, **characterised in that** the heat treatment furnace is mobile, made up of a rolling motorised vault moving on rails. The vault is closed at both ends by lifting doors referred to as "guillotines". The high position of the doors allows the furnace to move from one distillation cell to the other. In order to achieve convection heat, the most efficient in those temperature ranges (500 °C), the furnace has a turbine forcing room air onto the electric heaters.

3. Facility, in accordance with the designation of claims 1 and 2, **characterised in that** both sealed distillation cells (2/1) rest on refractory concrete bases. The stainless steel cells receive the treatment produces and depending on the position of the furnace, are subjected to the heating phase by the electric heaters located in the furnace, or to the cooling phase, by exposing the cell to open air as the furnace moves to the second cell, and to sprayed water. The cell door turns on an axis and comes to be parallel with the front side, equipped with a joint, which it is pushed up against by a system of slanting blocks and catches.

## Patentansprüche

1. Anlage für den Betrieb eines Verfahrens zur Wärmebehandlung von Abfällen wie Industrieabfällen, Krankenhausabfällen, Hausmüll und verarbeitbaren Abfällen bei niedriger Temperatur und Unterdruck; bei der Verarbeitung der Abfälle, in fester, flüssiger oder gasförmiger Form, werden die Bestimmungen zum Schutz der Umwelt über die festgelegten Standards hinaus eingehalten.
Die Anlage zeichnet sich durch folgende wesentliche Merkmale aus:
- ein mobiler Ofen zur Wärmebehandlung, der sich von einem dichten Behälter zum nächsten bewegt (3/1);
- zwei dichte Destillationsbehälter (2/1);
- ein Kondensator für Destillationsgase (7/1);
- eine Gruppe zur Erzeugung des Unterdrucks in den beiden dichten Behältern (9/1);
- eine Rieselkolonne für die nicht kondensierbaren Gase (10/1) aus dem Kondensator (7/1);
- ein System zur Behandlung des Waschwassers der Gase (15/1);
- ein Sortiersystem für die festen Elemente des Materials, das durch die Wärmebehandlung erzeugt wird (24-26/1);
- eine automatische Programmierung des Zyklus der Wärmebehandlung.

2. Die Anlage, in Übereinstimmung mit dem Wortlaut der Auflage 1, zeichnet sich dadurch aus, dass der Ofen für die Wärmebehandlung mobil ist und aus einem fahrbaren durch einen Motor angetriebenen Gewölbe besteht, das sich auf Schienen fortbewegt. Das Gewölbe wird an beiden Seiten durch Hebetüren verschlossen, die nach dem Prinzip einer horizontalen Schiebetür funktionieren. Wenn sich-die Türen in der oberen Position befinden, kann der Ofen von einem Destillationsbehälter zum nächsten bewegt werden. Um ein Heizsystem mit Konvektionswärme verwenden zu können, das in diesen Temperaturbereichen effektiver ist (500°C), ist der Ofen mit einer Turbine ausgerüstet, die eine Luftzirkulation der umgebenden Luft bei elektrischem Widerstand der Heizung bewirkt.

3. Die Anlage, in Übereinstimmung mit dem Wortlaut der Auflagenl und 2, zeichnet sich dadurch aus, dass die beiden festen dichten Destillationsbehälter (2/1) auf feuerfesten Betonböden platziert sind. Diese Behälter, die aus rostfreiem Stahl bestehen, enthalten die zu behandelnden Produkte. Je nach Position des Ofens befinden sich die Behälter durch die elektrischen Widerstände in dem Ofen in der Heizphase oder in der Phase der Abkühlung, in der ein Behälter der Luft ausgesetzt und mit Wasser besprengt wird, während der Ofen über dem zweiten Behälter platziert wird. Die Tür des Behälters dreht sich um eine Achse, um in eine parallele Position zu der Außenwand gebracht werden zu können; sie ist mit einer Türdichtung ausgestattet und durch ein System aus Mitnehmern und schrägen Keilen befestigt.
